# EUROPÄISCHE PATENTANMELDUNG

(11) **EP 2 757 049 A1**
(43) Veröffentlichungstag der Anmeldung: **23.07.2014**
(21) Anmeldenummer: 14151808.4
(22) Anmeldetag: 20.01.2014
(51) Int. Cl.: B65D 30/20, B65D 33/04

(54) **Faltenbeutel aus Papier**

(30) Priorität: 22.01.2013 DE 202013100296 U
(71) Anmelder: Kimmlinger, Karl, 66578 Schiffweiler (DE)
(72) Erfinder: Kimmlinger, Karl, 66578 Schiffweiler (DE)
(74) Vertreter: Vièl, Christof

(57) **Zusammenfassung**

Die Erfindung betrifft einen Faltenbeutel aus Papier mit zwei sich gegenüberliegenden Seitenflächen, zwischen denen beidseits je ein Falz angeordnet ist und die an der Unterseite miteinander verbunden sind, wobei zumindest ein Teilbereich einer der Seitenflächen aus auf das Papier aufgebrachtem Kunststoff besteht.

Um einen Faltenbeutel aus Papier mit Handgriffen zu schaffen, der auf einfache Weise hergestellt werden kann, wird im Rahmen der Erfindung vorgeschlagen, daß der Faltenbeutel unterhalb seiner Oberseite in die Seitenflächen eingebrachte Handgriffe aufweist und daß zumindest ein Teilbereich beider der Seitenflächen aus auf das Papier aufgebrachtem reißfestem Material besteht, der sich um die Handgriffe herum erstreckt.

Das mit dem reißfesten Material verstärkte Papier weist eine hohe mechanische Belastbarkeit auf, so daß es sicher das Ausreißen der Handgriffe verhindert. Insbesondere sind die Handgriffe durch das reißfeste Material vor Durchnässen geschützt, was sowohl bei Regen als auch bei Schweiß auf den Händen des Trägers des Faltenbeutels von Vorteil ist.

## Beschreibung

Die Erfindung betrifft einen Faltenbeutel aus Papier mit zwei sich gegenüberliegenden Seitenflächen, zwischen denen beidseits je ein Falz angeordnet ist und die an der Unterseite miteinander verbunden sind, wobei zumindest ein Teilbereich einer der Seitenflächen aus auf das Papier aufgebrachtem Kunststoff besteht.

Ein derartiger Faltenbeutel aus Papier ist aus der DE 203 19 154 U1 bekannt. Bei diesem Faltenbeutel kann in einem Teilbereich zumindest einer der Seitenflächen ein transparentes Material, beispielsweise ein transparenter Kunststoff auf das Papier aufgebracht sein, um die in dem Beutel enthaltenen Waren erkennen zu können.

Aus der DE 89 06 431 U1 ist ein Faltenbeutel aus Papier mit zwei Handgriffen bekannt, die das Tragen des Beutels erleichtern. Die Handgriffe sind unterhalb der oberen Öffnung des Faltenbeutels angeordnet und können eine umlaufende Verstärkung aus einer weiteren Papierschicht aufweisen, um das Ausreißen der Handgriffe zu verhindern. Das Herstellen und Aufbringen dieser weiteren verstärkenden Papierschicht ist jedoch sehr aufwendig und erhöht daher deutlich die Herstellungskosten des Faltenbeutels.

Der Erfindung liegt die Aufgabe zugrunde, einen Faltenbeutel aus Papier mit Handgriffen zu schaffen, der auf einfache Weise hergestellt werden kann.

Diese Aufgabe wird erfindungsgemäß dadurch gelöst, daß der Faltenbeutel unterhalb seiner Oberseite in die Seitenflächen eingebrachte Handgriffe aufweist und daß zumindest ein Teilbereich beider der Seitenflächen aus auf das Papier aufgebrachtem reißfestem Material besteht, der sich um die Handgriffe herum erstreckt.

Das mit dem reißfesten Material verstärkte Papier weist eine hohe mechanische Belastbarkeit auf, so daß es sicher das Ausreißen der Handgriffe verhindert. Insbesondere sind die Handgriffe durch das reißfeste Material vor Durchnässen geschützt, was sowohl bei Regen als auch bei Schweiß auf den Händen des Trägers des Faltenbeutels von Vorteil ist.

Das reißfeste Material kann beispielsweise Kunststoff, wie Polyethylen oder Polypropylen, ein Biopolymer, wie PLA-Blends oder ein faserverstärkter Werkstoff sein, wie faserverstärktes Papier.

Gleichzeitig kann das Papier leicht mit einer Bahn aus dem reißfesten Material versehen werden, was einen deutlich geringeren Herstellungsaufwand mit sich bringt als das Aufbringen einer Papierverstärkung im Bereich der Handgriffe.

Eine Ausgestaltung der Erfindung besteht darin, daß das reißfeste Material auf der Innenseite des Faltenbeutels aufgebracht ist.

Eine andere Ausgestaltung der Erfindung besteht darin, daß das reißfeste Material auf der Außenseite des Faltenbeutels aufgebracht ist.

Bei einer Weiterbildung der Erfindung ist vorgesehen, daß das reißfeste Material transparent ist und in einem Teilbereich zumindest einer der Seitenflächen, in dem das reißfeste Material auf das Papier aufgebracht ist, eine Aussparung in dem Papier vorgesehen ist, so daß sich ein Fenster ausbildet.

Es liegt im Rahmen der Erfindung, daß die Seitenflächen an der Unterseite durch Verschweißen oder Verkleben miteinander verbunden sind.

Nachfolgend wird ein Ausführungsbeispiel der Erfindung anhand von Zeichnungen erläutert.

Es zeigen
- Fig. 1: eine perspektivische Ansicht eines erfindungsgemäßen Faltenbeutels,
- Fig. 2: die Innenseite des in Fig. 1 dargestellten Faltenbeutels.

Wie aus Fig. 1 ersichtlich, weist der erfindungsgemäße Faltenbeutel 1 zwei sich gegenüberliegende Seitenflächen 2 auf, zwischen denen beidseits je ein Falz 3 angeordnet ist.

An der geschlossenen Unterseite 4 sind die Seitenflächen 2 und der Falz 3 miteinander verbunden, beispielsweise durch Verkleben oder Verschweißen; an der Oberseite 5 ist der Faltenbeutel 1 offen. Unterhalb der Öffnung des Faltenbeutels 1 sind in die Seitenflächen 2 Ausnehmungen eingebracht, die als Handgriffe 6 dienen.

Der Faltenbeutel 1 besteht im Wesentlichen aus Papier, wobei der Teilbereich 6 (zwischen den beiden gestrichelten Linien) der Seitenflächen 2 aus auf das Papier aufgebrachtem reißfestem Material, das hier ein transparenter Kunststoff ist, besteht, das sich über den Bereich der Handgriffe 6 erstreckt. Hierfür kann beispielsweise eine Bahn Kunststofffolie auf das Papier aufgeklebt oder auflaminiert sein. Der Kunststoff kann beim fertigen Faltenbeutel 1 auf der Innenseite oder auf der Außenseite des Faltenbeutels 1 angeordnet sein.

Im gezeigten Ausführungsbeispiel erstreckt sich der Kunststoff über die gesamte Höhe und nahezu die gesamte Breite des Faltenbeutels 1 von der geschlossenen Unterseite 4 bis hin zur Oberseite 5. Es ist aber ebenso möglich, daß sich der Kunststoff über die gesamten Seitenflächen 2 oder nur über einen Teilbereich der Seitenflächen 2, beispielsweise um die Handgriffe 6 herum, erstreckt.

Wie dargestellt, kann der Kunststoff auch transparent sein und in einem Teilbereich zumindest einer der Seitenflächen 2 eine Aussparung 7 in dem Papier vorgesehen sein, so daß sich ein Fenster ausbildet. Im gezeigten Beispiel ist die Aussparung zwischen den Handgriffen 6 und der Unterseite 4 angeordnet. Es ist jedoch möglich, an beliebigen Stellen der Seitenflächen 2 eine beliebige Anzahl derartiger Aussparungen 7 vorzusehen.

Fig. 2 zeigt die Innenseite der in Fig. 1 dargestellten Seitenfläche 2 des Faltenbeutels 1. Es ist zu erkennen, daß im äußeren Bereich der Seitenfläche 2 nur Papier vorliegt, während in dem schraffierten Bereich mit einer Kunststoffbahn verstärktes Papier vorliegt. Weiterhin ist die Ausnehmung für einen der Handgriffe 6 und die Aussparung 7 für das Fenster zu erkennen, in der kein Papier, sondern nur Kunststoff vorliegt.

Es ist sowohl möglich, nur in einer der Seitenflächen 2 oder aber in beiden Seitenflächen 2 jeweils ein oder mehrere Fenster vorzusehen.

Im Gegensatz zu herkömmlichen Faltenbeuteln aus Papier weist der erfindungsgemäße Faltenbeutel aus Papier vorzugsweise keine "Klappe" im Bereich der offenen Oberseite 5 auf, wie sie durch unterschiedlich lange Bahnen hervorgerufen wird.

## Patentansprüche

1. Faltenbeutel (1) aus Papier mit zwei sich gegenüberliegenden Seitenflächen (2), zwischen denen beidseits je ein Falz (3) angeordnet ist und die an der Unterseite (4) miteinander verbunden sind, wobei zumindest ein Teilbereich einer der Seitenflächen (2) aus einem auf das Papier aufgebrachtem Material besteht, **dadurch gekennzeichnet, daß** der Faltenbeutel (1) unterhalb seiner Oberseite (5) in die Seitenflächen (2) eingebrachte Handgriffe (6) aufweist und daß zumindest ein Teilbereich beider der Seitenflächen (2) aus auf das Papier aufgebrachtem reißfestem Material besteht, der sich um die Handgriffe (6) herum erstreckt.

2. Faltenbeutel gemäß Anspruch 1, **dadurch gekennzeichnet, daß** das reißfeste Material Kunststoff, ein Biopolymer oder ein faserverstärkter Werkstoff ist.

3. Faltenbeutel gemäß Anspruch 1 oder Anspruch 2, **dadurch gekennzeichnet, daß** das reißfeste Material auf der Innenseite des Faltenbeutels (1) aufgebracht ist.

4. Faltenbeutel gemäß der Ansprüche 1 bis 3, **dadurch gekennzeichnet, daß** das reißfeste Material auf der Außenseite des Faltenbeutels (1) aufgebracht ist.

5. Faltenbeutel gemäß einem der Ansprüche 1 bis 4, **dadurch gekennzeichnet, daß** das reißfeste Material transparent ist und in einem Teilbereich zumindest einer der Seitenflächen (2), in dem reißfestes Material auf das Papier aufgebracht ist, eine Aussparung (7) in dem Papier vorgesehen ist, so daß sich ein Fenster ausbildet.

6. Faltenbeutel gemäß einem der Ansprüche 1 bis 5, **dadurch gekennzeichnet, daß** die Seitenflächen (2) an der Unterseite durch Verschweißen oder Verkleben miteinander verbunden sind.
